# EUROPÄISCHE PATENTSCHRIFT

(11) **EP 3 169 620 B1**
(45) Veröffentlichungstag und Bekanntmachung des Hinweises auf die Patenterteilung: **29.05.2019**
(21) Anmeldenummer: 15733682.7
(22) Anmeldetag: 26.06.2015
(51) Int. Cl.: B67C 3/26, B67C 3/28

(54) **ABFÜLLVORRICHTUNG**
FILLING DEVICE
DISPOSITIF DE REMPLISSAGE

(30) Priorität: 14.07.2014 DE 102014109809
(43) Veröffentlichungstag der Anmeldung: 24.05.2017
(73) Patentinhaber: KHS GmbH, 44143 Dortmund (DE)
(72) Erfinder: KRULITSCH, Dieter-Rudolf, 55545 Bad Kreuznach (DE); STOLZ, Max, 55450 Langenlonsheim (DE); CLÜSSERATH, Ludwig, 55543 Bad Kreuznach (DE)
(86) Internationale Anmeldenummer: PCT/EP2015/064481
(87) Internationale Veröffentlichungsnummer: WO 2016/008695

(56) Entgegenhaltungen:
- EP-A1- 1 310 454
- DE-U1- 9 416 912
- GB-A- 1 280 814

## Beschreibung

Die vorliegende Erfindung betrifft eine Abfüllvorrichtung zum Abfüllen von Flüssigkeit enthaltenden Produkten in Behälter, insbesondere Flaschen. Eine derartige Abfüllvorrichtung weist einen Produktraum auf, der in einem Füllventil mündet. Das Füllventil ist durch zumindest zwei durch einen Stellantrieb relativ zueinander bewegliche Ventilelemente gebildet, die im Bereich einer Dichtfläche in Schließstellung gegeneinander anliegen und in Öffnungsstellung voneinander beabstandet sind. Eine derartige Abfüllvorrichtung ist z.B. aus der WO 2008/138472 bekannt. Das eine Ventilelement ist dort durch ein zylindrisches Ventilgehäuse gebildet, während das andere Ventilelement durch einen verdickten Ventildorn gebildet ist, der im Bereich der Dichtfläche eine O-Ring-Dichtung aufweist.

Eine derartige O-Ring-Dichtung weist auch bei vorschriftsmäßiger konstruktiver Auslegung Spiel zwischen den Kanten der O-Ring-Nut und dem O-Ring selbst auf. Insbesondere verformt sich die O-Ring-Dichtung beim Öffnen und Schließen durch den Anpressdruck gegen das Ventilgehäuse leicht, so dass sich zwischen der O-Ring-Nut und der O-Ring-Dichtung Produktanlagerungen festsetzen können, was insbesondere dann der Fall sein kann, wenn flüssige Produkte mit Feststoffbestandteilen abgefüllt werden.

Die WO 2011/067794 hat im Produktraum einen aufblasbaren ringförmigen Gummischlauch, der dazu dient entsprechend dem Innendruck im Inneren des Gummischlauchs den Strömungsquerschnitt des Produktraums zu beeinflussen.

Weiterhin ist der innerhalb des Füllventils gebildete Strömungskanal für das Produkt aufgrund der Funktionalität des Füllventils geformt, so dass es dort zu Verwirbelungen kommen kann, die ebenfalls zu Produktanlagerungen führen können.

Aus der Druckschrift WO99/39978A1 ist eine Abfüllvorrichtung zum Abfüllen flüssigkeitsenthaltender Produkte in Behälter bekannt, welche Abfüllvorrichtung einen Produktraum aufweist, der in einem Füllventil endet, und welche im Bereich ihres Füllventils zumindest zwei durch einen Stellantrieb relativ zueinander bewegliche Ventilelemente aufweist, die im Bereich einer Dichtfläche in Schließstellung gegeneinander anliegen und in Öffnungsstellung voneinander beabstandet sind, wobei wenigstens eines der beiden Ventilelemente zum Produktraum hin eine Kunststoffauskleidung aufweist, und wobei das eine Ventilelement durch ein Ventildorn und das andere Ventilelement durch ein Ventilgehäuse gebildet ist.

Die Druckschrift DE 10 2010 032 398 A1 beschreibt ein Verfahren zum Befüllen von Behältnissen mit mehrkomponentigen fließfähigen Medien mit den Schritten:
- Einfüllen einer ersten Komponente in das zu befüllende Behältnis mittels einer ersten Befüllungseinrichtung.
- Transport des mit der ersten Komponente der Flüssigkeit befüllten Behältnisses zu einer zweiten Befüllungseinrichtung.
- Einfüllen einer zweiten Komponente der Flüssigkeit in das mit der ersten Komponente befüllte Behältnis mittels der zweiten Befüllungseinrichtung.

Es wird dabei vorgeschlagen, dass nach dem Einfüllen der ersten Komponente in das Behältnis eine Füllmenge der ersten Komponente bestimmt wird.

Bei diesem Verfahren wird eine Abfüllvorrichtung mit einem Füllventil gemäß dem Oberbegriff des Anspruchs 1 verwendet.

Es ist Aufgabe der vorliegenden Erfindung, eine Abfüllvorrichtung zu schaffen, die leicht zu reinigen ist und die hinsichtlich der Produkthygiene einen hohen Standard bietet.

Die Aufgabe wird erfindungsgemäß durch eine Abfüllvorrichtung mit den Merkmalen des Anspruches 1 gelöst. Vorteilhafte Weiterbildungen der Erfindung sind Gegenstand der Unteransprüche.

Die Aufgabe wird somit unter anderem dadurch gelöst, dass das Ventilgehäuse zum Produktraum hin eine Kunststoffauskleidung aufweist. Diese Kunststoffauskleidung bildet zumindest einen Teilabschnitt der Wand des Produktraums im Bereich des Füllventils. Sie kann somit sehr viel leichter strömungstechnisch optimiert werden, als eine entsprechende Oberflächenbearbeitung eines Ventilelements. Zudem bildet die Kunststoffauskleidung im Zusammenwirken mit einer Fläche des anderen Ventilelements die Dichtfläche. Die Kunststoffauskleidung schützt auch den Produktraum der Abfüllvorrichtung vor und hinter der Dichtfläche vor Produktanlagerungen und vor Verschmutzung durch das Produkt. Durch die Tatsache, dass sich die Kunststoffauskleidung beidseitig der Dichtfläche in den Produktraum hinein erstreckt, wird die Kunststoffauskleidung beim Öffnungs- und Schließvorgang des Füllventils nicht verformt, falls sie einen Teil der Dichtfläche bildet. Dadurch kann die Kante der Kunststoffauskleidung zum Produktraum hin absolut fluchtend und ohne Spiel ausgebildet werden, was wirkungsvoll Produktanlagerungen entgegenwirkt. Eine derartige Kunststoffauskleidung kann mit sanften Übergängen so strömungsgünstig gestaltet werden, dass Verwirbelungen des Produkts im Bereich des Füllventils verringert bzw. minimiert werden. Der Einfüllvorgang kann somit homogener erfolgen, z.B. mit verringerter Schaum- oder Blasenbildung (z.B. bei CO₂-haltigen Getränken). Die Kunststoffauskleidung bildet somit vorzugsweise eine Kunststoffauskleidung, die leicht zu reinigen ist und gegebenenfalls andere Komponenten der Füllvorrichtung vor Verschmutzung schützen kann

Bei der WO 2008/138472 wird die O-Ring-Dichtung mit jedem Öffnungs- und Schließvorgang ein wenig verformt, sodass sich zwischen O-Ring und den Kanten der O-Ring-Nut mit der Zeit Produktreste ansammeln können. Dies ist bei der vorliegenden Erfindung ausgeschlossen, da sich die Kunststoffauskleidung beidseitig der Dichtfläche jenseits ihres Verformungsbereichs an der Dichtfläche erstreckt.

Es ist prinzipiell möglich, eines der Ventilelemente komplett aus dem Kunststoff bzw. Polymermaterial herzustellen, was jedoch eventuell negative Auswirkungen auf die Stabilität des Ventilelements haben könnte. Deshalb ist in einer vorteilhaften Ausführungsform der Erfindung die Kunststoffauskleidung auf einem harten Trägermaterial des Ventilelements, z.B. Metall, aufgebracht. Die Kunststoffauskleidung ist erfindungsgemäß als Hülse ausgebildet, kann aber auch, nicht erfindungsgemäß, z.B. als Formkörper ausgebildet sein, oder sie kann als Beschichtung auf das Trägermaterial des Ventilelements durch an sich bekannte Beschichtungsmethoden aufgebracht sein, z.B. durch Tauchen, Spritzen, Kleben etc.. Als herkömmliches Trägermaterial für Ventilelemente werden z.B. Aluminium oder andere Metalle, evtl. auch harte, z.B. faserverstärkte Kunststoffe verwendet, die eine hohe Steifigkeit haben und daher bei der Betätigung durch das Stellelement ein entsprechend genaues Produktvolumen freigeben. Ein weiterer Vorteil dieser Ausführungsform besteht darin, dass die Kunststoffauskleidung sich leicht als beliebiger Formkörper, z.B. in Form eines Zylinders mit unterschiedlichen Durchmessern an beiden Enden, herstellen lässt, der dann auf dem Trägermaterial des Ventilelements angeordnet wird. Eine derartige Kunststoffauskleidung kann auswechselbar dort gehalten sein, so dass die Kunststoffauskleidung, z.B. der Zylinder oder Hülse, z.B. nach einer vorgegebenen Anzahl von Öffnungs- und Schließzyklen oder nach einer bestimmten Nutzungsdauer ausgetauscht werden kann.

Vorzugsweise ist die Kunststoffauskleidung durch einen Fluorkohlenstoff, Kohlenwasserstoff gebildet, wie z.B. PEEK, PVDF oder PTFE (PEEK = Polyetherketon, PVDF = Polyvinylidenfluorid, PTFE = Polytetrafluorethylen). Ein derartiges Polymer hat den Vorteil, dass es sich leicht reinigen lässt und dass es hydrophob wirkt, so dass Produkte nicht die Tendenz haben, an dem Polymer anzuhaften. Fluorierte Kohlenwasserstoffe bieten somit einen hohen hygienischen Standard. Vorzugsweise ist die Kunststoffauskleidung durch ein Elastomer gebildet, welches zu einem gewissen Betrag elastisch nachgiebig ist und somit eine sichere Dichtigkeit in Schließstellung in Verbindung mit dem anderen Ventilelement bewirkt. Vorzugsweise umschließt die Kunststoffauskleidung zumindest den überwiegenden Teil, vorzugsweise den kompletten Produktraum in dem Bereich eines Ventildorns vollständig. Auf diese Weise ist somit der Abdeckbereich der Kunststoffauskleidung in die Wandung des Produktraums integriert und der Produktraum zusammen mit der Dichtfläche lässt sich leicht reinigen.

Erfindungsgemäß hat das mit der Kunststoffauskleidung des einen Ventilelements zusammenwirkende andere Ventilelement zumindest im Bereich der Dichtfläche eine Oberfläche aus Metall oder Duroplast. Auf diese Weise wird bewirkt, dass die Kunststoffauskleidung des einen Ventilelements mit einer harten Gegenfläche des anderen Ventilelements im Bereich der Dichtfläche zusammenwirkt. Dies bietet eine hohe Dichtigkeit als auch eine definierte Verformung der Dichtflächen und damit eine genaue Steuerung der Füllmenge. Natürlich ist es auch möglich, an den beiden Ventilelementen eine Kunststoffauskleidung vorzusehen, was die elastischen Eigenschaften des Füllventils im Bereich der Dichtfläche vergrößert. Zum Zwecke der Dichtigkeit ist es jedoch ausreichend, die Kunststoffauskleidung lediglich an einem Ventilelement vorzusehen.

Erfindungsgemäß ist das eine Ventilelement durch einen Ventildorn und das andere Ventilelement durch ein Ventilgehäuse gebildet. Eine derartige Konfiguration bildet ein zuverlässiges bewährtes Füllventil in an sich bekannten Abfüllvorrichtungen. Der Ventildorn hat einen, insbesondere tropfenförmig erweiterten Bereich, der mit einem Durchmesser verringerten Bereich des Ventilgehäuses zusammenwirkt und die Dichtfläche bildet. In diesem Fall kann beispielsweise die Ventilgehäuse oder der Ventildorn die Kunststoffauskleidung aufweisen.

Vorzugsweise ist der Ventildorn tropfenförmig erweitert, was aufgrund der guten strömungstechnischen Eigenschaften zu geringen Produktverwirbelungen im Bereich des Füllventils führt.

Erfindungsgemäß ist die Kunststoffauskleidung als eine profilierte Kunststoffhülse ausgebildet, die die Innenseite des Ventilgehäuses abdeckt. Der Ventildorn besteht dann vorzugsweise aus einem Metallteil, insbesondere Aluminium. Die profilierte Kunststoffhülse umgibt vorzugsweise den gesamten Bereich des Füllventils und gewährt dadurch eine hohe Verschmutzungssicherheit. Die profilierte Kunststoffhülse ist leicht herstellbar und einfach an dem vorzugsweise zylindrischen Ventilgehäuse anbringbar.

Vorzugsweise erstreckt sich diese profilierte Kunststoffhülse soweit in den Produktraum hinein, dass der durchmessererweiterte Ventildorn komplett von der Kunststoffauskleidung umschlossen wird. Denn im durchmessererweiterten Bereich des Ventildorns erhöht sich die oft Strömungsgeschwindigkeit des Produktes sodass das Ventilgehäuse in diesem Bereich besonders schmutzanfällig ist. Dadurch dass sich die profilierte Kunststoffhülse über den durchmessererweiterten Bereich des Ventildorns erstreckt, wird eine Verschmutzung des Produktraums wirkungsvoll vermieden. Zudem kann bei einer auswechselbaren Anordnung der profilierten Kunststoffhülse einer Abnutzung Rechnung getragen werden.

In einer vorteilhaften Weiterbildung der Erfindung hat die profilierte Kunststoffhülse an ihrem einen Ende einen dem Durchmesser des Produktraums entsprechenden Durchmesser und an dem anderen Ende einen dem Füllventil entsprechenden Durchmesser, der in der Regel kleiner als der Durchmesser des Produktraums ist. Wie oben bereits angedeutet, ist das Ventilgehäuse im Bereich der Dichtfläche in der Regel durchmesserverringert. Die profilierte Kunststoffhülse aus Polymermaterial kann einfach so hergestellt werden, dass alle oben erforderlichen Durchmesseränderungen sanft, d.h. ohne Vorsehen einer Kante in der dem Produkt zugewandten Kunststoffauskleidung erfolgen. Die unterschiedlichen Durchmesserbereiche der profilierten Kunststoffhülse sind somit über runde Übergangsbereiche miteinander verbunden. Dies führt dazu, dass sich im Bereich der profilierten Kunststoffhülse selbst, d.h. an der Polymeroberfläche kein Produkt verfangen kann. Mathematisch ausgedrückt bedeutet dies, dass die Ableitung des Oberflächenverlaufs der profilierten Kunststoffhülse in einer Ebene parallel zur Achse des Füllventils stetig ist. Entsprechend der Erfindung muss im Bereich der Dichtfläche keine O-Ring-Dichtung für das Füllventil angeordnet sein, da die Dichtfläche allein durch die Kunststoffauskleidung des einen Ventilelements im Zusammenwirken mit einer Gegenfläche des anderen Ventilelements gebildet sein kann.

Während in einer in der oben beschriebenen Form eines Füllventils mit einem Ventildorn am Ventilgehäuse das Ventilgehäuse die Kunststoffauskleidung aufweist, kann selbstverständlich, aber nicht erfindungsgemäß, alternativ oder zusätzlich auch der Ventildorn die Kunststoffauskleidung aufweisen.

Vorzugsweise weist die profilierte Kunststoffhülse wenigstens zwei Zentimeter, vorzugsweise wenigstens drei Zentimeter vor die Dichtflächen in den Produktraum hinein. Auf diese Weise wird bewirkt, dass der gesamte Einströmbereich des Füllventils von der Kunststoffauskleidung umgeben ist.

In einer vorteilhaften Weiterbildung der Erfindung ragt die Kunststoffauskleidung, vorzugsweise in Form einer Hülse, in die Öffnung eines zu befüllenden Behälters, z.B. einer Flasche, hinein. Auf diese Weise wird eine Verschmutzung irgendeines Teils der Abfüllvorrichtung hinter dem Füllventil, z.B. vor einem Verspritzen des Produkts beim Abfüllen geschützt. Diese Ausführungsform der Erfindung hat somit einen äußerst hohen hygienischen Standard.

Vorzugsweise hat dann die profilierte Kunststoffhülse ein behälterseitiges Ende mit seitlichen Austrittsöffnungen. Dies führt zu einem gewünschten Strömungsverlauf des in den Behälter eingefüllten Produkts, was eine Verringerung von Schaum- oder Blasenbildung und damit ein schnelleres Einfüllen z.B. von CO2-haltigen Getränken ermöglicht.

Vorzugsweise hat dann das behälterseitige Ende der Kunststoffhülse wenigstens eine Strömungsleitfläche, die ein strömungsgünstiges Leiten des Produktstroms in die seitlichen Austrittsöffnungen gewährleistet. Auch dies führt zu einem strömungsgünstigen Einfüllen und ermöglicht damit ein schnelleres Einfüllen schwierig zu füllender Flüssigkeiten, z.B. Weißbier.

Mit dem Ausdruck "Kunststoff' werden alle Polymere und deren Mischungen bezeichnet, auch Gummis.

Die Erfindung wird nachfolgend beispielsweise anhand der schematischen Zeichnung beschrieben.
- Fig. 1: einen teilgeschnittenen Seitenansicht einer ersten Ausführungsform einer Abfüllvorrichtung;
- Fig. 2: eine vergrößertes Detail der Abfüllvorrichtung aus Figur 1; und
- Fig. 3: eine Ansicht gemäß Fig. 2 einer zweiten Ausführungsform einer profilierten Kunststoffhülse, die in die Öffnung eines zu befüllenden Behälters hineinragt.

Figur 1 und 2 zeigen einen Teil einer Abfüllvorrichtung 10 mit einem zylindrischen Gehäuse 12, welches in seinem Inneren einen zylindrischen Produktraum 14 aufweist. Die Abfüllvorrichtung 10 ist für Behälter in Form von Flaschen 38 konzipiert. Die Abfüllvorrichtung hat des Weiteren eine Produktzufuhr 16 zum Zuführen eines Produkts in den zylindrischen Produktraum 14, eine Halterung 18 und ein Füllventil 20, welches ein am unteren Ende des Gehäuses angeordnetes zylindrisches Ventilgehäuse 22 aufweist. In dem Produktraum 14 ist eine Stößelstange 24 durch einen nicht vollständig dargestellten Stellmechanismus axial bewegbar. An seiner Oberseite trägt die Stößelstange 24 einen Stößelkopf 26, welcher eine Laufrolle 27 trägt, die an einer nicht dargestellten Steuerkurve des Stellmechanismus der Abfüllvorrichtung 10 entlang läuft. Der Stößelkopf 26 ist mit einer Feder 28 axial so gegen das Gehäuse 12 vorgespannt, dass die Laufrolle 27 das Bestreben hat, an der nicht dargestellten Steuerkurve anzuliegen. Hierdurch kann ein am unteren Ende der Stößelstange 24 angeordneter tropfenförmig erweiterter Ventildorn 29 mit den Ventilgehäuse 22 an der Dichtfläche zusammen wirken.

Das Ventilgehäuse 22 hat eine durchmesserverringerte Kante 30, die den Bereich der Dichtfläche des Füllventils 20 definiert. Der gesamte Bereich des Ventilgehäuses 22 vom zylindrischen Produktraum 14 am unteren Ende des Gehäuses 12 bis zum Einfüllbereich der Abfüllvorrichtung 10 ist durch eine Kunststoffauskleidung in Form einer profilierten Kunststoffhülse 32 beispielsweise aus floriertem Kohlenwasserstoff abgedeckt. Die profilierte Kunststoffhülse 32 läuft insbesondere über die durchmesserverringerte Kante 30 des Ventilgehäuses 22 und wirkt dort mit der tropfenförmigen Erweiterung des Ventildorns 29 zur Bildung einer Dichtfläche zusammen. Der Ventildorn 29 des Füllventils 20 wird somit entsprechend der Betätigung der Stößelstange 24 mittels der Laufrolle 27 zwischen einer Schließposition und der dargestellten Öffnungsstellung betätigt. In allen Figuren ist die Öffnungsstellung des Füllventils 20 dargestellt. In Schließstellung ist die Laufrolle 27 mittels der nicht dargestellten Steuerkurve der Abfüllvorrichtung gegen die Kraft der Feder 28 nach unten ausgelenkt, sodass der Ventildorn 29 im Bereich der durchmesserverringerten Kante 30 des Ventilgehäuses 22 an der profilierten Kunststoffhülse 32 anliegt. Das Ventilgehäuse 22 trägt an seinem unteren Ende eine O-Ring-Dichtung 34, gegen welche eine durch eine Flaschenhalterung 36 gehaltene Flasche 38 mit ihrer Mündung 40 anliegt. Die profilierte Kunststoffhülse 32 erstreckt sich hierbei bis oberhalb der O-Ring-Dichtung 34. Das Füllventil 20 ist damit durch die profilierte Kunststoffhülse 32 gegen eine Verschmutzung des Produkts beim Füllvorgang sicher geschützt.

Die profilierte Kunststoffhülse 32 hat einen durchmessergrößeren ersten Bereich 32a, der fluchtend an den Produktraum anschließt, einen zweiten durchmesserverringerten Bereich 32b, der den Füllauslass für den Behälter bildet und einen dazwischen liegenden Übergangsbereich 32 c, in welchem die ersten und zweiten Bereiche unterschiedlichen Durchmessers sanft und stufenlos ineinander übergehen. In dem Übergangsbereich ist der Ventildorn 29 angeordnet.

Figur 3 zeigt eine zweite Ausführungsform einer verlängerten profilierten Kunststoffhülse 33, welche zur profilierten Kunststoffhülse 32 aus Fig. 1 und 2 identisch ist, bis auf die Tatsache, dass sie am unteren Ende durch einen zylindrischen Hülsenteil 42 verlängert ist, der sich durch die Mündung 40 hindurch in die Flasche 38 hineinerstreckt. Der zylindrische Hülsenteil 42 hat am unteren Ende eine Abschlusswand 44 mit einer Strömungsleitfläche 45, die vom Zentrum der Hülse nach außen zu seitlichen Austrittsöffnungen hin abfällt. Durch die seitlichen Austrittsöffnungen 46 kann das Produkt ohne Verwirbelung aus der profilierten Kunststoffhülse 33 aus- und in die Flasche 38 in einem Eintrittsstrom 50 entlang der Flaschenwandung eintreten, ohne dass es in der Flasche 38 beim Füllvorgang zu starker Blasenbildung oder Schäumen kommt. Selbstverständlich kann in dem zylindrischen Hülsenteil 42 der verlängerten profilierten Kunststoffhülse 33 die Abschlusswand 44 auch weggelassen werden, in welchem jedoch der Spritzschutz wegfallen würde. Auch die verlängerte profilierte Kunststoffhülse hat einen durchmessergrößeren ersten Bereich 33a, der fluchtend an den Produktraum 14 anschließt, einen zweiten durchmesserverringerten Bereich 33b, der den Füllauslass für den Behälter 38 bildet und einen dazwischen liegenden Übergangsbereich 33 c, in welchem die ersten und zweiten Bereiche 33a,b unterschiedlichen Durchmessers sanft und stufenlos ineinander übergehen. In dem Übergangsbereich ist der Ventildorn 29 angeordnet. Im Bereich des Füllventils ist die Produktströmungsrichtung mit einem Pfeil gekennzeichnet.

Wie insbesondere aus den Figuren 2 und 3 ersichtlich ist, bietet die profilierte Kunststoffhülse 32 als auch die verlängerte profilierte Kunststoffhülse 33 einen sehr guten Schutz gegen eine Verschmutzung der Füllvorrichtung im Bereich vor und nach dem Füllventil.

Die Kunststoffauskleidung kann aus einem Kunststoffmaterial bestehen, bevorzugt aus einem Elastomer oder aus einem florierten Kohlenwasserstoff, insbesondere aus PEEK, PVDF oder PTFE.

Da die obere Kante 48 in welchem die profilierte Kunststoffhülse 32, 33 an den Produktraum 14 ansetzt sehr exakt gearbeitet werden kann, da sich das Material der Kunststoffauskleidung in diesen Bereich aufgrund der Öffnungs- und Schließtätigkeit nicht verformt ist zum einen der Übergang von dem Produktraum 14 zur profilierten Kunststoffhülse 32 und 33 verschmutzungsunempfindlich. Zudem lässt sich durch den Einsatz einer stufigen Dichtungsanordnung 49 mit einer O-Ring-Dichtung an der Oberkante 48 der profilierten Kunststoffhülse eine 100% Dichtigkeit gewährleisten. Somit ist der durch die profilierte Kunststoffhülse abgedeckte Bereich des Ventilgehäuses 22 sicher gegen eine Verschmutzung durch das Produkt geschützt.

Die Erfindung bietet damit einen hohen hygienischen Standard für Füllvorrichtungen. Die Erfindung ist nicht auf die oben beschriebenen Ausführungsbeispiele beschränkt, sondern kann innerhalb des Schutzbereichs der Ansprüche variiert werden.

Im Rahmen einer weiteren, nicht dargestellten Ausführungsform der vorliegenden Erfindung ist vorgesehen, dass die Kunststoffhülse an ihrem unteren Ende derart ausgebildet ist, dass die Kunststoffhülse auch die Funktion einer Gassperre übernimmt, so dass ein tropffreies Abfüllen ermöglicht wird. Dazu können am unteren Ende der Kunststoffhülse alle bekannten Ausführungsformen von Gassperren - wie diese dem Fachmann grundsätzlich bekannt sind - ausgebildet oder vorgesehen sein.

Beispielsweise auch solche Ausführungsformen von Gassperren, welche dem ausströmenden Füllgut einen gewissen Drall verleihen, welcher dazu führt, dass sich das Füllgut beim Einströmen in den Behälter an die Behälterwandung anlehnt.

### Bezugszeichenliste

- 10: Abfüllvorrichtung
- 12: Gehäuse
- 14: zylindrischer Produktraum
- 16: Produktzufuhr
- 18: Halterung
- 20: Füllventil
- 22: zylindrisches Ventilgehäuse
- 24: Stößelstange
- 26: Stößelkopf
- 27: Laufrolle
- 28: Feder
- 29: Ventildorn
- 30: durchmesserverringerte Kante
- 32: profilierte Kunststoffhülse (1. Ausführungsform)
- 32a: produktkanalseitiger größerer Durchmesserbereich der profilierten Kunststoffhülse
- 32b: füllventilseitiger geringerer Durchmesserbereich der profilierten Kunststoffhülse
- 32c: Übergangsbereich der profilierten Kunststoffhülse
- 33: verlängerte profilierte Kunststoffhülse (2. Ausführungsform)
- 33a: produktkanalseitiger größerer Durchmesserbereich der verlängerten profilierten Kunststoffhülse
- 33b: füllventilseitiger geringerer Durchmesserbereich der verlängerten profilierten Kunststoffhülse
- 33c: Übergangsbereich der verlängerten profilierten Kunststoffhülse
- 34: O-Ring Dichtung für Flaschenanschlag
- 36: Flaschenhalterung
- 38: Flasche
- 40: Mündung
- 42: verlängerter zylindrischer Hülsenteil
- 44: Abschlusswand
- 45: Strömungsleitfläche
- 46: seitliche Austrittsöffnungen
- 48: Oberkante der profilierten Kunststoffhülse
- 49: Dichtungsanordnung
- 50: Eintrittsstrom des Produkts in die Flasche

## Patentansprüche

1. Abfüllvorrichtung (10) zum Abfüllen flüssigkeitsenthaltender Produkte in Behälter (38), welche Abfüllvorrichtung einen Produktraum (14) aufweist, der in einem Füllventil (20) endet, und welche im Bereich ihres Füllventils zumindest zwei durch einen Stellantrieb relativ zueinander bewegliche Ventilelemente (22, 29) aufweist, die im Bereich einer Dichtfläche in Schließstellung gegeneinander anliegen und in Öffnungsstellung voneinander beabstandet sind, wobei das eine Ventilelement durch einen Ventildorn (29) und das andere Ventilelement durch ein Ventilgehäuse (22) gebildet ist,
wobei der Ventildorn (29) zumindest im Bereich der Dichtfläche eine Oberfläche aus Metall oder Duroplast aufweist oder daraus besteht,
wobei wenigstens das Ventilgehäuse (22) zum Produktraum hin eine Kunststoffauskleidung (32; 33) aufweist, **dadurch gekennzeichnet, dass** die Kunststoffauskleidung als profilierte Kunststoffhülse (32, 33) ausgebildet ist, die die Innenseite des Ventilgehäuses (22) abdeckt und die über eine durchmesserverringerte Kante (30) des Ventilgehäuses (22) läuft, wobei die Kunststoffhülse (32, 33) einen Teil der Dichtfläche des Ventilgehäuses (22) bildet.

2. Abfüllvorrichtung (10) nach Anspruch 1, bei der die Kunststoffhülse (32, 33) durch ein Profilteil gebildet ist, welches auf einem harten Trägermaterial des Ventilgehäuses (22) aufgebracht ist.

3. Abfüllvorrichtung (10) nach Anspruch 2, bei der das Profilteil austauschbar an dem Ventilgehäuse (22) gehalten ist.

4. Abfüllvorrichtung (10) nach Anspruch 2 oder 3, bei welchem das Trägermaterial aus einem Metall oder Duroplast besteht.

5. Abfüllvorrichtung (10) nach einem der vorhergehenden Ansprüche, bei der die Kunststoffhülse (32, 33) aus einem PEEK, PVDF oder PTFE enthaltenden Kunststoff gebildet ist.

6. Abfüllvorrichtung (10) nach einem der vorhergehenden Ansprüche, bei der die Kunststoffhülse (32, 33) durch ein Elastomer gebildet ist.

7. Abfüllvorrichtung (10) nach einem der vorhergehenden Ansprüche, bei der die Kunststoffhülse (32, 33) einen Teil des Produktraums vor der Dichtfläche umschließt.

8. Abfüllvorrichtung (10) nach einem der Ansprüche 1 bis 7, bei der die Kunststoffhülse (32, 33) eine Ausnehmung für eine O-Ring Dichtung zur Bildung eines Teils der Dichtfläche aufweist.

9. Abfüllvorrichtung (10) nach einem der vorhergehenden Ansprüche, bei der die profilierte Kunststoffhülse (32, 33) die komplette Innenseite des Ventilgehäuses (22) abdeckt.

10. Abfüllvorrichtung (10) nach einem der vorhergehenden Ansprüche, bei der die profilierte Kunststoffhülse (32; 33) den Ventildorn (29) umschließt.

11. Abfüllvorrichtung (10) nach einem der vorhergehenden Ansprüche, bei der die profilierte Kunststoffhülse (32, 33) an ihrem einen Ende einen Durchmesser entsprechend dem Produktraum (14) aufweist und an ihrem anderen Ende einen Durchmesser entsprechend dem Füllventil (20), welche beiden Durchmesserbereiche durch einen runden kantenlosen Übergangsbereich miteinander verbunden sind.

12. Abfüllvorrichtung (10) nach einem der vorhergehenden Ansprüche, bei der die profilierte Kunststoffhülse (32; 33) in die Öffnung eines zu befüllenden Behälters (38) hineinragt.

13. Abfüllvorrichtung (10) nach Anspruch 12, bei der die profilierte Kunststoffhülse (32; 33) eine behälterseitige Abschlusswand (44) und seitlichen Austrittsöffnungen (46) aufweist.

14. Abfüllvorrichtung (10) nach Anspruch 13, bei der die Abschlusswand (44) wenigstens eine Strömungsleitfläche (45) aufweist.

15. Abfüllvorrichtung (10) nach einem der vorhergehenden Ansprüche, bei der ein zentrischer Ventildorn mit der Kunststoffauskleidung ummantelt ist.

16. Abfüllvorrichtung (10) nach einem der vorhergehenden Ansprüche, bei der die Kunststoffhülse (32, 33) einen fluorierten Kohlenwasserstoff enthält.

## Claims

1. Filling device (10) for filling liquid-containing products into containers (38), said filling device comprising a product space (14) which ends in a filling valve (20) and comprising, in the region of its filling valve, at least two valve elements (22, 29) movable in relation to one another by means of an actuator, which in the region of a sealing surface rest against each other in the closed position and in the open position are spaced apart from one another, wherein the one valve element is formed by a valve pin (29) and the other valve element is formed by a valve housing (22),
wherein the valve pin (29) comprises, at least in the region of the sealing surface, a surface made of metal or thermoset, or consists of this,
wherein at least the valve housing (22) comprises a plastic cladding (32; 33) in the direction towards the product space, **characterised in that** the plastic cladding is configured as a profiled plastic lining (32; 33), which covers the inner side of the valve housing (22) and which runs over a diameter-reducing edge (30) of the valve housing (22), and wherein the plastic lining (32; 33) forms a part of the sealing surface of the valve housing (22).

2. Filling device (10) according to claim 1, wherein the plastic lining (32; 33) is formed by a profile part, which is applied on a hard carrier material of the valve housing (22).

3. Filling device (10) according to claim 2, wherein the profile part is held in a replaceable manner at the valve housing (22).

4. Filling device (10) according to claim 2 or 3, wherein the carrier material consists of a metal or thermoset.

5. Filling device (10) according to any one of the preceding claims, wherein the plastic lining (32; 33) is formed from a plastic containing PEEK, PVDF, or PTFE.

6. Filling device (10) according to any one of the preceding claims, wherein the plastic lining (32; 33) is formed by an elastomer.

7. Filling device (10) according to any one of the preceding claims, wherein the plastic lining (32; 33) surrounds a part of the product space in front of the sealing surface.

8. Filling device (10) according to any one of claims 1 to 7, wherein the plastic lining (32,33) comprises a cut-out aperture for an O-ring seal for forming a part of the sealing surface.

9. Filling device (10) according to any one of the preceding claims, wherein the profiled plastic lining (32; 33) covers the complete inner side of the valve housing (22).

10. Filling device (10) according to any one of the preceding claims, wherein the profiled plastic lining (32; 33) surrounds the valve pin (29).

11. Filling device (10) according to any one of the preceding claims, wherein the profiled plastic lining (32; 33) exhibits at one of its ends a diameter corresponding to the product space (14), and at its other end a diameter corresponding to the filling valve (20), both of the diameter regions being connected to one another by a round edgeless transition region.

12. Filling device (10) according to any one of the preceding claims, wherein the profiled plastic lining (32; 33) projects into the opening of a container (38) which is to be filled.

13. Filling device (10) according to claim 12, wherein the profiled plastic lining (32; 33) comprises a container-side closure wall (44) and lateral outlet openings (46).

14. Filling device (10) according to claim 13, wherein the closure wall (44) comprises at least one flow conducting surface (45).

15. Filling device (10) according to any one of the preceding claims, wherein a centric valve pin is encased by the plastic cladding.

16. Filling device (10) according to any one of the preceding claims, wherein the profiled plastic lining (32; 33) contains a fluorinated hydrocarbon.

## Revendications

1. Dispositif de mise en bouteilles (10) pour la mise en bouteilles de produits contenant du liquide dans des récipients (38), lequel dispositif de mise en bouteilles présente une chambre de produit (14), qui se termine dans une soupape de remplissage (20), et lequel présente dans la zone de sa soupape de remplissage au moins deux éléments de soupape (22, 29), mobiles l'un par rapport à l'autre par un mécanisme d'entraînement, qui s'appuient l'un contre l'autre dans la zone d'une surface d'étanchéité en position de fermeture et sont espacés l'un de l'autre en position d'ouverture, dans lequel l'un élément de soupape est formé par un mandrin de soupape (29) et l'autre élément de soupape est formé par un boîtier de soupape (22),
dans lequel le mandrin de soupape (29) présente au moins dans la zone de la surface d'étanchéité une surface en métal ou en plastique thermodurcissable ou en est composé,
dans lequel au moins le boîtier de soupape (22) présente vers la chambre de produit un revêtement en plastique (32 ; 33), **caractérisé en ce que** le revêtement en plastique est réalisé en tant que douille en plastique profilée (32, 33), qui recouvre le côté intérieur du boîtier de soupape (22) et qui s'étend sur une arête (30) à diamètre réduit du boîtier de soupape (22), dans lequel la douille en plastique (32, 33) forme une partie de la surface d'étanchéité du boîtier de soupape (22).

2. Dispositif de mise en bouteilles (10) selon la revendication 1, dans lequel la douille en plastique (32, 33) est formée par une partie profilée, laquelle est appliquée sur un matériau de support dur du boîtier de soupape (22).

3. Dispositif de mise en bouteilles (10) selon la revendication 2, dans lequel la partie profilée est maintenue de manière échangeable au niveau du boîtier de soupape (22).

4. Dispositif de mise en bouteilles (10) selon la revendication 2 ou 3, dans lequel le matériau de support se compose d'un métal ou d'un plastique thermodurcissable.

5. Dispositif de mise en bouteilles (10) selon l'une quelconque des revendications précédentes, dans lequel la douille en plastique (32, 33) est formée en un plastique contenant du PEEK, PVDF ou PTFE.

6. Dispositif de mise en bouteilles (10) selon l'une quelconque des revendications précédentes, dans lequel la douille en plastique (32, 33) est formée par un élastomère.

7. Dispositif de mise en bouteilles (10) selon l'une quelconque des revendications précédentes, dans lequel la douille en plastique (32, 33) entoure une partie de la chambre de produit devant la surface d'étanchéité.

8. Dispositif de mise en bouteilles (10) selon l'une quelconque des revendications 1 à 7, dans lequel la douille en plastique (32, 33) présente un évidement pour un joint torique pour la formation d'une partie de la surface d'étanchéité.

9. Dispositif de mise en bouteilles (10) selon l'une quelconque des revendications précédentes, dans lequel la douille en plastique profilée (32, 33) recouvre tout le côté intérieur du boîtier de soupape (22).

10. Dispositif de mise en bouteilles (10) selon l'une quelconque des revendications précédentes, dans lequel la douille en plastique profilée (32 ; 33) entoure le mandrin de soupape (29).

11. Dispositif de mise en bouteilles (10) selon l'une quelconque des revendications précédentes, dans lequel la douille en plastique profilée (32, 33) présente à un de ses bouts un diamètre correspondant à la chambre de produit (14) et à son autre bout un diamètre correspondant à la soupape de remplissage (20), lesquelles deux zones de diamètre sont reliées l'une à l'autre par une zone de transition ronde sans arête.

12. Dispositif de mise en bouteilles (10) selon l'une quelconque des revendications précédentes, dans lequel la douille en plastique profilée (32 ; 33) pénètre dans l'ouverture d'un récipient à mettre en bouteilles (38).

13. Dispositif de mise en bouteilles (10) selon la revendication 12, dans lequel la douille en plastique profilée (32 ; 33) présente une paroi d'extrémité côté récipient (44) et des ouvertures de sortie latérales (46).

14. Dispositif de mise en bouteilles (10) selon la revendication 13, dans lequel la paroi d'extrémité (44) présente au moins une surface de guidage d'écoulement (45).

15. Dispositif de mise en bouteilles (10) selon l'une quelconque des revendications précédentes, dans lequel un mandrin de soupape central est enveloppé avec le revêtement en plastique.

16. Dispositif de mise en bouteilles (10) selon l'une quelconque des revendications précédentes, dans lequel la douille en plastique (32, 33) contient un hydrocarbure fluoré.
